# EUROPÄISCHE PATENTSCHRIFT

(11) **EP 2 135 810 B1**
(45) Veröffentlichungstag und Bekanntmachung des Hinweises auf die Patenterteilung: **14.03.2012**
(21) Anmeldenummer: 09007744.7
(22) Anmeldetag: 12.06.2009
(51) Int. Cl.: B65B 43/50, B65B 43/60, A61J 3/07

(54) **Taktweise antreibbarer Rundschalttisch zum Befüllen von Behältnissen mit Pulver**
Rotary table actuated in cycles for filling containers with powder
Table à transfert circulaire pouvant être entraînée de manière cadencée pour remplir des récipients avec de la poudre

(30) Priorität: 16.06.2008 DE 202008007921 U
(43) Veröffentlichungstag der Anmeldung: 23.12.2009
(73) Patentinhaber: Harro Höfliger Verpackungsmaschinen GmbH, 71573 Allmersbach im Tal (DE)
(72) Erfinder: Wurst, Reiner, 71549 Auenwald (DE)
(74) Vertreter: Müller, Hans

(56) Entgegenhaltungen:
- EP-A- 1 415 637
- US-A- 4 959 943

## Beschreibung

Die Erfindung betrifft einen Rundschalttisch, der taktweise angetrieben wird, während er als Teil einer Abfüllanlage zum Befüllen von Behältnissen mit pulvrigen Materialien benutzt wird. Die Behältnisse können beispielsweise Kapseln sein, die mit pulvrigen Stoffen wie beispielsweise pulvrigen Arzneimitteln befüllt werden. Je nach Art des beispielsweise Medikamentenwirkstoffes können die in der Kapsel eingefüllten Arzneimittel mehr oder weniger pulvrig oder grobkörnig sein. Oftmals können in jeweils einem Behältnis eine Kombination von verschiedenen medikamentösen pulvrigen Komponenten vorhanden sein.

Aus der EP 1 415 637 A1 ist ein Rundschalttisch der eingangs genannten gattungsgemäßen Art bekannt. Dieser Rundschalttisch kann zum Abfüllen von Kapseln, wie beispielsweise Gelatinekapseln, die jeweils aus einem topfartigen Unterteil und einem kappenförmig, auf das Unterteil aufschiebbaren Oberteil bestehen, verwendet werden. Im voneinander getrennten Zustand dieser beiden Teile werden in einer oder mehreren entsprechenden Arbeitsstationen des Rundschalttisches die dafür bereitstehenden ein oder mehreren Unterteile gefüllt. Anschließend werden dann die gefüllten Unterteile mit den jeweils zugehörigen Oberteilen wieder verschlossen. Bei diesem Rundschalttisch können die Oberteile von den Unterteilen weg bewegt werden, indem die Oberteile, beziehungsweise die dafür vorgesehenen Aufnahmen weg bewegt werden. Dafür werden die entsprechenden Aufnahmen von den Unterteilen und den diese Unterteile aufnehmenden unteren Aufnahmen nach oben angehoben, zusätzlich dann nach innen in einer zur Ebene des Drehtisches parallelen Ebene verschwenkt und anschließend wieder abgesenkt, damit die nach innen verschwenkten Aufnahmen für die Oberteile niveaumäßig nicht höher als die in gleicher Höhe vorhanden bleibenden Unterteile und der sie aufnehmenden unteren Aufnahmen sind. Auf diese Weise steht der Freiraum oberhalb der Unterteile zum Befüllen der Unterteile frei zur Verfügung, ohne von maschinellen Teilen wie beispielsweise den Aufnahmen für die Oberteile der Kapseln raummäßig eingeschränkt zu werden.

Da die Bewegung der die Oberteile aufnehmenden oberen Aufnahmen (Anheben-Verschwenken-Absenken) in der Dreh-Ruhephase des Rundschalttisches erfolgt und relativ viel Zeit benötigt, erweisen sich die einzelnen Ruhephasen als relativ kurz. Die für das Befüllen der Kapselunterteile zur Verfügung stehende Zeitspanne, die in der Ruhephase des Rundschalttisches erfolgt, ist daher vergleichsweise klein.

Ausgehend von diesem vorbekannten Stand der Technik liegt der Erfindung die Aufgabe zugrunde, einen insbesondere wirtschaftlich verbesserten Rundschalttisch der eingangs genannten Art anzugeben.

Diese Erfindung ist durch die Merkmale des Hauptanspruches gegeben. Sinnvolle Weiterbildungen der Erfindung sind Gegenstand von sich an den Hauptanspruch anschließenden weiteren Ansprüchen. Der erfindungsgemäße Rundschalttisch zeichnet sich dementsprechend dadurch aus, dass einerseits die oberen Aufnahmen für die Oberteile von Behältnissen wie insbesondere Oberteile von Kapseln in einer zur Drehebene des Rundschalttisches parallelen Ebene hin und her verschwenkt werden und zusätzlich die die Unterteile von Behältnissen wie insbesondere von Kapseln aufnehmenden unteren Aufnahmen nach unten und oben abgesenkt und angehoben werden können. Die zum Wegbewegen einer oberen Aufnahme von einer unteren Aufnahme jeweils benötigte Zeit ist kürzer als die dafür im Stand der Technik benötigte Zeit, da die jeweilige obere Aufnahme nur verschwenkt und nicht auch noch zusätzlich angehoben und abgesenkt werden muss.

Konstruktive Einzelheiten zum Verstellen der oberen und unteren Aufnahmen während ihres Weitertransports von einer Arbeitsstation zur nächsten Arbeitsstation des Rundschalttisches sind Gegenstand von sich an den Hauptanspruch anschließenden Unteransprüchen sowie Gegenstand eines in der Zeichnung dargestellten Ausführungsbeispiels. Es zeigt sich, dass es erfindungsgemäß möglich ist, die sich abwechselnden Dreh- und Ruhephasen zeitlich etwa gleich lang auszubilden im Gegensatz zu dem im Stand der Technik bekannten Dreh- und Ruhephasen, bei denen die Ruhephasen wesentlich kürzer als die jeweiligen Drehphasen vorhanden sind.

Zur Leistungssteigerung des Rundschalttisches können mehrere Oberteile und mehrere Unterteile jeweils durch eine entsprechende einzelne obere beziehungsweise untere Aufnahme zusammengefasst gehalten und geführt werden. Es ist darüberhinaus auch möglich, mehrere solcher oberen beziehungsweise unteren Aufnahmen ebenfalls zusammengefasst zu halten und zu führen.

Die Erfindung wird im folgenden anhand des in der Zeichnung dargestellten Ausführungsbeispiels näher beschrieben und erläutert. Es zeigen:
- Fig. 1: eine perspektivische schematische Draufsicht auf einen Rundschalttisch nach der Erfindung,
- Fig. 2: einen Schnitt durch eine vom Rundschalttisch nach Fig. 1 zu handhabende Hartgelatinekapsel,
- Fig. 3: eine Ansicht in Richtung des Pfeils 3 der Fig.1,
- Fig. 4: eine Draufsicht auf die oberen und unteren Aufnahmen des Rundschalttisches gemäß Fig. 1,
- Fig. 5: eine Schemaübersicht mit den Bewegungsabläufen der oberen und unteren Aufnahmen während der aufeinanderfolgenden Ruhe- und Drehphasen des in zehn Taktschritten um 360 Grad getaktet umlaufenden, erfindungsgemäßen Rundschalttisches.

Ein Rundschalttisch 10 ist Teil einer Abfüllanlage, mit der Hartgelatinekapseln 12 mit gleichartigen oder unterschiedlichen Arten von pulverförmigen Arzneimitteln befüllt werden können.

Der Rundschalttisch 10 besitzt einen in der Zeichnung nicht dargestellten motorischen Antrieb, mittels dessen er um eine zentrale Drehachse 14 taktweise in Umdrehungsrichtung 16 gedreht werden kann. Die eine Geräteplattform darstellende Drehebene 18 des Rundschalttisches 10 steht senkrecht auf der zentralen Drehachse 14. Umfangsmäßig gleichmäßig verteilt sind auf der Drehebene 18 mehrere obere und untere Aufnahmeträger 20, 22 angeordnet. Entsprechend der im vorliegenden Beispielsfall zehn Arbeitsstationen 30 (30.1, 30.2, 30.3, 30.4, 30.5, 30.6, 30.7, 30.8, 30.9, 30.10), sind zehn obere Aufnahmeträger 20 und zehn untere Aufnahmeträger 22 umfangsmäßig gleichmäßig verteilt vorhanden.

In jedem oberen Aufnahmeträger 20 sind mehrere kanalartige obere Aufnahmen 24 und in jedem unteren Aufnahmeträger 22 eine vergleichbare Anzahl von kanalartigen unteren Aufnahmen 26 vorhanden. Obere und untere Aufnahmeträger 20, 22 können in axialer Richtung so übereinander angeordnet werden, dass ihre oberen und unteren Aufnahmen 24, 26 miteinander fluchten. So fluchtet beispielsweise in der ersten Arbeitsstation 30.1 auch das in einer oberen Aufnahme 24 einsitzende Oberteil 28 einer Kapsel 12 mit dem in einer unteren Aufnahme 26 einsitzenden Unterteil 29 derselben Kapsel, wobei in diesem Zustand das Oberteil 28 und das Unterteil 29 der betreffenden Kapsel getrennt voneinander - einerseits in einer oberen Aufnahme 24 und andererseits in einer unteren Aufnahme 26 - vorhanden sind. In der oberen kanalartigen Aufnahme 24 ist ein Rücksprung mit einer umlaufenden Schulterausbildung vorhanden, auf dem sich das kappenartig einsitzende Oberteil mit seinem freien Rand abstützen kann. Das demgegenüber vergleichsweise einen kleineren Durchmesser aufweisende Unterteil 29 sitzt jeweils in einer dementsprechend einen kleineren Durchmesser aufweisenden kanalartigen unteren Aufnahme 26.

In Fig. 1 ist ein Zustand des Rundschalttisches 10 dargestellt, in dem sich jeweils ein oberer und unterer Aufnahmeträger 20, 22 in einer der zehn Arbeitsstationen 30 befindet. In zehn gleich großen Taktschritten T (Fig. 5) dreht sich der Rundschalttisch 10 einmal um 360 Grad. Jeder der Taktschritte setzt sich aus einer Ruhephase t1 und einer Drehphase t2 zusammen, die im vorliegenden Beispielsfall gleich groß sind.

In der ersten Arbeitsstation 30.1 sind während der Ruhephase (Stillstandsphase) t1 des Rundschalttisches 10 geschlossene, leere Kapseln 12 in die oberen Aufnahmen 24 lagerichtig, mit ihrem Unterteil 29 voraus, von oben eingesetzt worden. Mit Hilfe von Vakuum ist dann das Unterteil 29 jeder dieser Kapseln 20 von dem zugehörigen Oberteil 28 nach unten weggezogen und in eine untere Aufnahme 26 des unteren Aufnahmeträgers 22 hineingezogen worden. Auch noch in dieser Ruhephase t1 ist in der ersten Arbeitsstation 30.1 dann der untere Aufnahmenträger 22 zusammen mit den in ihm einsitzenden Unterteilen 29 in eine extrem untere Lage 22b (Fig. 5) nach unten verschoben worden. Dieser Zustand ist in Fig. 1 dargestellt. Das vorstehend errwähnte Einsetzen noch leerer, geschlossener Kapseln 12 in obere Aufnahmen 24, das anschließende Trennen von Oberteilen 28 und Unterteilen 29 und das Absenken des oberen Aufnahmeträgers 22 erfolgt in einer Zeitspanne tla (Fig. 5), die kürzer als die Ruhephase t1 ist. In der restlichen Zeitspanne tlb der Ruhephase t1 wird der untere Aufnahmeträger 22 in seine extrem tiefe Position heruntergezogen. In Fig. 5 ist diese tiefe Position mit dem Bezugszeichen 22b bezeichnet. In der anschließenden Drehphase t2 des Rundschalttisches wandert der obere und untere Aufnahmeträger 20, 22 aus der ersten Arbeitsstation 30.1 in die zweite Arbeitsstation 30.2. Während dieser Drehbewegung wird der obere Aufnahmeträger 20 in einer Schwenkbewegung (78) in eine nach innen verschwenkte Lage 22i gebracht. Gleichzeitig wird während dieser Drehphase der untere Aufnahmeträger 22 in eine ebenfalls noch abgesenkte Position mit dem Bezugszeichen 22a (Fig. 5) angehoben, die noch unterhalb der in Arbeitsstation 30 ursprünglich vorhandenen Ausgangslage "0" ist.

Die in der zweiten Arbeitsstation 30.2 vorhandene Ruhephase wird dazu benutzt, zu überprüfen, ob die Trennung von Oberteil 28 und Unterteil29 in der ersten Arbeitsstation 30.1 erfolgt ist und ob damit in jeder unteren Aufnahme 26 jeweils ein Unterteil 29 vorhanden ist.

Beim Weiterdrehen des Rundschalttisches 10 von der zweiten Arbeitsstation 30.2 in die dritte Arbeitsstation 30.3 wird der in der zweiten Arbeitsstation auf dem Niveau 22a vorhandene untere Aufnahmeträger 22 auf ein extrem hohes Niveau angehoben, das in Fig. 5 das Bezugszeichen 22c hat. Das Anheben des unteren Aufnahmeträger 22 auf ein Höhenniveau, das im vorliegenden Beispielsfall um einen geringeren Betrag 35 (Fig. 3) oberhalb des Niveaus 33 der oberen Aufnahmeträger 20 ist, ist möglich, da zwischen der zweiten 30.2 und fünften Arbeitsstation 30.5 der obere Aufnahmeträger 20 eine nach innen weggeschwenkte Position 20i besitzt und daher nicht für den unteren Aufnahmeträger 22 störend im Wege steht.

In der dritten 30.3, vierten 30.4 und anschließend in der fünften Arbeitsstation 30.5 kann dann nacheinander, in - bei dieser Anzahl von Arbeitsstationen - drei Teilschritten Pulver nacheinander in die Unterteile 29 der in einer extrem hochgehobenen Position 22c befindlichen Aufnahmeträger 22 hineingefüllt werden.

Das Einfüllen erfolgt immer während der Ruhephase des Rundschalttisches 10.

Am Ende der Ruhephase t1 der fünften Arbeitsstation 30.5 wird der entsprechende untere Aufnahmeträger 22 aus seiner extrem hohen Lage 22c wieder abgesenkt und auch der nach innen verschwenkte obere Aufnahmeträger 20 aus seiner Position 20i wieder in einer Schwenkbewegung (76) nach außen zurückgeschwenkt. Die Schwenkbewegung 76 für den oberen Aufnahmeträger 20 setzt etwas später als die Abwärtsbewegung des zugehörigen unteren Aufnahmeträgers 22 ein, um eine Kollision zwischen den beiden Aufnahmeträgern 20, 22 zu vermeiden. Der untere Aufnahmeträger wird dabei auf das Niveau 22a der zweiten Arbeitsstation 30.2 abgesenkt (Fig. 5). In der Drehphase zwischen der sechsten Arbeitsstation 30.6 und der siebten Arbeitsstation 30.7 wird der untere Aufnahmeträger 22 so weit angehoben, dass er mit seinen unteren Aufnahmen 26 von unten an den oberen Aufnahmen 24 des oberen Aufnahmeträgers 26 anliegt. Die oberen und unteren Aufnahmen liegen dann spaltfrei aneinander. Dabei taucht dann ein vom unteren Aufnahmeträger 22 nach oben auskragender Stift 40 in eine entsprechende Vertiefung in der Unterseite des oberen Aufnahmeträgers 20 hinein. Das Eintauchen des Stiftes stellt die exakte gegenseitige Ausrichtung von oberen Aufnahmen 24 und unteren Aufnahmen 26 der zugehörigen Aufnahmeträger 20, 22 in der siebten Arbeitsstation 30.7 sicher.

In der Ruhephase der siebten Arbeitsstation 30.7 wird dann durch Einschieben eines weiteren Stiftes von unten gegen die Unterseite eines Unterteils 29 ein solches Unterteil aus der unteren Aufnahme 26 eines unteren Aufnahmeträgers 22 nach oben herausgeschoben und von unten in das in einer oberen Aufnahme 24 einsitzende Oberteil 28 geschoben. Die spaltfreien Anlagen der unteren Aufnahmen 26 an den oberen Aufnahmen 24 ermöglichen so ein problemloses Wiederverschließen der jeweiligen Kapseln 12; das jeweilige Unterteil 29 kann zerstörungsfrei von unten in ein jeweils bereitstehendes Oberteil 28 hineingeschoben werden.

Nach Weiterdrehen in die achte Arbeitsstation 30.8 werden SCHLECHT-Kapseln, die nicht richtig gefüllt oder nicht richtig verschlossen werden konnten, nach oben ausgeworfen. In einer anschließenden neunten Arbeitsstation 30.9 werden dann in einer Ruhephase die noch vorhandenen GUT-Kapseln ebenfalls nach oben ausgeworfen.

In der letzten, zehnten Arbeitsstation 30.10 werden die nunmehr leeren oberen und unteren Aufnahmen 24, 26 durch Einleiten von Druckluft gereinigt. Durch abschließendes Weiterdrehen gelangen die jeweiligen oberen und unteren Aufnahmeträger 20, 22 wieder in die erste Arbeitsstation 30.1. Es beginnt dann der vorstehend gezeigte Arbeitsablauf durch die zehn Arbeitsstationen 30 hindurch von neuem.

Aus Fig. 3 ist zu erkennen, dass die oberen Aufnahmeträger 20 auch in ihrer nach innen verschwenkten Stellung 20i höhenmäßig dasselbe Niveau 33 aufweisen, also in einer zur Drehebene 18 parallelen Ebene hin und her verschwenkt werden. Jeder obere Aufnahmeträger 20 sitzt auskragend auf einer Schwenkwelle 60. Die - wie noch nachstehend erklärt wird - hin und her verdreht werden kann. Die Verdrehung der Schwenkwelle 60 erfolgt jeweils während der Drehbewegung des Rundschalttisches in dessen Umdrehungsrichtung 16.

Jeder untere Aufnahmeträger 22 sitzt T-förmig auf einer senkrecht zur Drehebene 18 ausgerichteten Achse 44. Längs dieser Achse kann er in senkrechter Richtung verschoben werden. Dazu sitzt der untere Aufnahmeträger 22 auf einem Schlitten 46, der mit einer Führungsrolle 48 in einer spiralförmigen Nut 50 so einsitzt, dass durch Drehen eines diese spiralförmige Nut 50 aufweisenden senkrecht angeordneten axialen Gliedes die Führungsrolle 48 sich längs der Achse 44 nach unten oder oben verstellt. Bei dieser senkrechten Verstellung 80 wandert der Schlitten 46 entsprechend mit nach unten oder nach oben längs der Achse 44, so dass dadurch der am Schlitten 46 befestigte untere Aufnahmeträger 22 mit nach unten oder oben längs der Achse 44 verstellt wird. In Fig. 3 ist der untere Träger 22 in seiner Position 22b dargestellt. Er befindet sich damit in seiner extrem abgesenkten Position. Dieses senkrechte Verstellen erfolgt, wie bereits ausgeführt, in der Ruhephase des Rundschalttisches 10.

Die Führungsrolle 48 wandert, bei der Drehbewegung des Rundschalttisches 10 in Umdrehungsrichtung 16, in eine Nut 51, die umlaufend auf der Außenseite des Rundschalttisches 10 vorhanden ist. Die Nut 51 besitzt zwischen der ersten und zweiten Arbeitsstation 30.1, 30.2 einen leicht nach oben ansteigenden Nutabschnitt 52. Beim Wandern längs des Nutabschnittes 52, d.h. in Fig. 3 von rechts nach links, wird der Schlitten 46 und damit auch der untere Aufnahmeträger 22 auf ein Niveau 22a angehoben. Beim Weiterdrehen des Rundschalttisches10 in die dritte Arbeitsstation 30.3 ist ebenfalls ein ansteigender Nutabschnitt 54 vorhanden, der bewirkt, dass der sich längs dieses Nutabschnittes 54 bewegende Schlitten 46 schließlich in die extrem obere Lage 22c angehoben wird. Die umlaufende Nut 51 ist so richtungsmäßig vorhanden, dass beim Drehen des Rundschalttisches 10 von der fünften 30.5 in die sechste Arbeitsstation 30.6 der untere Aufnahmeträger 22 wieder abgesenkt und anschließend beim Drehen von der sechsten 30.6 in die siebte Arbeitsstation 30.7 wieder in seine ursprünglich vorhandene Ausgangslage angehoben wird, so wie dies vorstehend in Zusammenhang mit der Fig. 5 bereits beschrieben ist.

Das Hin- und Herschwenken der oberen Aufnahmen zwischen den einzelnen Arbeitsstationen erfolgt unter Bezugnahme auf insbesondere Fig. 4 auf folgende Weise.

Jeder obere Aufnahmeträger 20 kragt rechtwinklig von seiner Schwenkwelle 60 aus derart, dass die in ihm vorhandenen oberen Aufnahmen 24 in einer zur Drehebene 18 parallelen Ebene ausgerichtet sind. Die Schwenkwelle 60 verläuft damit parallel zur zentralen Drehachse 14. Auf der Schwenkwelle 60 ist ein Zahnrad 62 drehfest angeordnet, das in Fig. 4 gepunktet angedeutet ist. Dieses Zahnrad 62 kämmt mit einem ebenfalls ortsfest auf der Drehebene 18 vorhandenen Zahnrad 64. An diesem Zahnrad 64 ist ein auskragender Hebel 66 befestigt, der endseitig eine Nutrolle 68 trägt. Diese Nutrolle 68 sitzt in einer umlaufend geschlossenen Nut 70 von oben ein.

Beim Drehen des Rundschalttisches 10 rollt die Nutrolle 68 in der Nut 70 entlang. Die Längsausrichtung 72 der Nut 70 kann verschiedene Ausrichtungen relativ zum Radius der Nut aufweisen. Sofern die Längsausrichtung 72.1 der Nut 70 einen konstanten Radius 73 aufweist, verändert sich die Lage des an der betreffenden Nutrolle 68 befestigten Hebels 66 nicht. Daher dreht sich auch das Zahnrad 64 nicht um die Drehachse 65 des Zahnrades 64. Folglich verdreht sich auch nicht die Schwenkwelle 60. Dies hat zur Folge, dass in dem Abschnitt der Nut 70, in der die Nut 70 einen konstanten Radius 73 zur zentralen Drehachse 14 aufweist, keine Verdrehung des oberen Aufnahmeträgers 20 erfolgt. In den auf die sechste Arbeitsstation 30.6 in Umdrehungsrichtung 16 folgenden Arbeitsstation 30.7, 30.8, 30.9, 30.10, 30.1 bleibt der jeweilige obere Aufnahmeträger 20 daher in seiner nach außen verschwenkten Stellung, in der sich seine oberen Aufnahmen 24 jeweils in axialer Richtung oberhalb von unteren Aufnahmen 26 befinden.

Beim Drehen des Rundschalttisches 10 aus der ersten Arbeitsstation 30.1 in die zweite Arbeitsstation 30.2 läuft die Nut 70 in einen Nutabschnitt, der einen gegenüber dem Radius 73 vergleichsweise größeren Radius 75 aufweist. Dies bedeutet, dass eine in diesem Bereich vorhandene Nutrolle 68 sich radial nach außen bewegt und dadurch den sie tragenden Hebel 66 um die Drehachse 65 des Zahnrades 64 im Uhrzeigersinn 76 verschwenkt. Dieses Verdrehen des Zahnrades 64 im Uhrzeigersinn 76 bedeutet ein Verdrehen der Schwenkwelle 60 im Gegenuhrzeigersinn 78, was wiederum eine Schwenkbewegung des oberen Aufnahmeträgers 22 im Gegenuhrzeigersinn, das heißt in eine innere Lage 20i zur Folge hat.

Die Nut 70 hat zwischen der zweiten 30.2 und fünften Arbeitsstation 30.5 einen Radius 77 bezogen auf die zentrale Drehachse 14, die größer als der Radius 73 aber auch wie dieser konstant groß ist. Daher findet beim Durchwandern der Nutrolle 68 in diesem Nutabschnitt keine Schwenkbewegung der oberen Aufnahmeträger statt.

Am Übergang von der fünften Arbeitsstation 30.5 zur sechsten Arbeitsstation 30.6 schwenkt die Nut 72 in den Nutabschnitt mit dem konstanten kleineren Radius 73 zurück. In dem Übergangsbereich mit einem sich verkleinernden Radius 79 schwenkt der Hebel 66 und das an ihm befestigte Zahnrad 64 im Gegenuhrzeigersinn 78. Dies wiederum führt dazu, dass das mit diesem Zahnrad 64 in Eingriff stehende Zahnrad 62 und damit die Schwenkwelle 60 im Uhrzeigersinn 76 sich drehen und damit den oberen Aufnahmeträger 20 aus seiner Position 20i wieder in seine nach außen geschwenkte Position zurück schwenkt. In dieser zurückgeschwenkten Position bliebt der obere Aufnahmeträger 20 solange, bis er die erste Station 30.1 in Umdrehungsrichtung 16 wieder verlässt.

Das Verschwenken 76, 78 der oberen Aufnahmeträger 20 beinhaltet die einzige Bewegung, die diese oberen Aufnahmeträger 20 vornehmen. Das Verschwenken erfolgt dabei jeweils in einer zur Drehebene 18 parallelen Ebene. Die unteren Aufnahmeträger bewegen sich bei einer Umdrehung des Rundschalttisches 10 in einer zur Drehachse 14 parallelen Hub- und Senkbewegung 80 (Fig. 3) zwischen einer extrem oberen Lage 20c und einer extrem niederen Lage 20b hin und her.

Der beispielsweise aus Montage-, Umrüst- oder Reparaturgründen erforderlich werdende freie Zugang von außen her an die einzelnen Baugruppen des Rundschalttisches wird dadurch entscheidend unterstützt, dass apparative Einrichtungen zum richtig ausgerichteten Zuführen von noch leeren, geschlossenen Behältnissen in obere Aufnahmen 24 im von diesen Aufnahmen 24 begrenzten Innenraum des Rundschalttisches 10 angeordnet werden können.

## Patentansprüche

1. Rundschalttisch (10) zum Befüllen von Behältnissen (12) mit Pulver,
- mit Behältnissen (12), die jeweils ein topfartiges Unterteil (29) und ein Oberteil (28) aufweisen, wobei im voneinander getrennten Zustand von Unterteil (29) und Oberteil (28) das jeweilige Unterteil (29) eines Behältnisses (12) befüllbar ist und wobei in ihrem fest aneinander gesetzten Zustand das durch sie gebildete und mit Pulver gefüllte Behältnis (12) direkt verschlossen ist,
- mit einem Drehantrieb zum getakteten Weitertransport der Behältnisse (12) in einer Drehebene (18), von Arbeitsstation (30) zu Arbeitsstation (30),
- mit mehreren oberen Aufnahmen (24) für jeweils zumindest ein Oberteil (28),
- mit mehreren unteren Aufnahmen (26) für das einem Oberteil (28) jeweils zugeordnete zumindest eine Unterteil (29),
- wobei die oberen und unteren Aufnahmen (24, 26) relativ zueinander längs einer ersten Bewegungsrichtung und in der dazu Gegenrichtung (80) verstellbar sind, um ein Oberteil (28) von einem Unterteil (29) zu trennen und um das Oberteil (28) und das Unterteil (29) wieder zu einem Behältnis (12) zusammenzusetzen,
- wobei die oberen und unteren Aufnahmen (24, 26) relativ zueinander längs einer zweiten Bewegungsrichtung (76) und in der dazu Gegenrichtung (78) verstellbar sind, welche zweiten Bewegungsrichtungen (76, 78) durch Schwenk-Bewegungen um eine zur Drehachse (14) des Rundschalttisches (10) parallele Achse (60) erzeugbar sind,
- **dadurch gekennzeichnet, dass**
- die Verstellungen der oberen und unteren Aufnahmen (24, 26) derart sind, dass
- die oberen Aufnahmen (24) in einer zur Drehebene (18) parallelen Schwenkebene verschwenkbar (76, 78) und die unteren Aufnahmen (26) in einer zur Schwenkebene senkrechten Hub-Senk-Bewegung (80) verstellbar sind.

2. Rundschalttisch nach Anspruch 1,
**dadurch gekennzeichnet, dass**
- jeweils mehrere obere Aufnahmen (24) fest in einem oberen Aufnahmeträger (20) und jeweils mehrere untere Aufnahmen (26) fest in einem unteren Aufnahmeträger (22) vorhanden sind.

3. Rundschalttisch nach Anspruch 1 oder 2,
- **dadurch gekennzeichnet, dass**
- in einer ersten Arbeitsstation (30.1) untere Aufnahmen (26) beziehungsweise ein untere Aufnahmen (26) aufweisender unterer Aufnahmeträger (22) längs eines zur Drehebene (18) senkrecht ausgerichteten Nutabschnittes von der Drehebene (18) nach unten in ein extrem tiefes Höhenniveau (22b) hinein verstellbar sind beziehungsweise ist.

4. Rundschalttisch nach einem der vorstehenden Ansprüche,
- **dadurch gekennzeichnet, dass**
- während einer taktweisen Drehbewegung (t2) des Rundschalttisches (10) aus einer Arbeitsstation in eine nächste Arbeitsstation untere Aufnahmen (26) beziehungsweise ein untere Aufnahmen (26) aufweisender unterer Aufnahmeträger (22) längs eines zur Drehebene (18) schräg ausgerichteten Nutabschnittes nach oben oder nach unten verstellbar sind beziehungsweise ist.

5. Rundschalttisch nach einem der vorstehenden Ansprüche,
- **dadurch gekennzeichnet, dass**
- während einer taktweisen Drehbewegung (t2) des Rundschalttisches (10) aus einer Arbeitsstation in eine nächste Arbeitsstation untere Aufnahmen (26) beziehungsweise ein untere Aufnahmen (26) aufweisender unterer Aufnahmeträger längs eines zur Drehebene (18) parallelen Nutabschnittes in einem zur Drehebene (18) parallelen Höhenniveau verstellbar sind beziehungsweise ist.

6. Rundschalttisch nach einem der vorstehenden Ansprüche,
- **dadurch gekennzeichnet, dass**
- jede obere Aufnahme (24) beziehungsweise jeder obere Aufnahmeträger (20) eine Schwenkwelle (60) besitzt,
- jede Schwenkwelle (60) über jeweils ein Getriebe (62, 64) mit einer in einer umlaufenden Nut (72) geführten Nutrolle (68) verbunden ist,
- die Längsausrichtung dieser Nut (72) innerhalb eines ersten Nutbereichs einen konstanten Radius (73, 77), innerhalb eines zweiten Nutbereichs einen demgegenüber sich vergrößernden Radius (75) und innerhalb eines dritten Nutbereichs einen sich demgegenüber wieder verkleinernden Radius (79) aufweist, so dass während einer Drehbewegung des Rundschalttisches,
- in dem ersten Bereich keine Drehung der Schwenkwelle (60) vorhanden ist,
- in dem zweiten Bereich eine die oberen Aufnahmen (24) beziehungsweise einen obere Aufnahmen (24) aufweisenden oberen Aufnahmeträger (20) nach radial innen verschwenkbare Drehung der Schwenkwelle (60) vorhanden ist,
- in dem dritten Bereich eine die oberen Aufnahmen (24) wieder nach radial außen verschwenkende Drehung der Schwenkwelle (60) vorhanden ist.

7. Rundschalttisch nach einem der vorstehenden Ansprüche,
- **dadurch gekennzeichnet, dass**
- während einer Dreh-Ruhephase (t1) in einer ersten Arbeitsstation (30.1) nacheinander
- - geschlossene Behältnisse (12) in obere Aufnahmen (24) einsetzbar sind,
- - die Unterteile (29) dieser Behältnisse (12) von ihren Oberteilen (28) nach unten in untere Aufnahmen (26) hineinziehbar sind und
- - diese unteren Aufnahmen (26) von den oberen Aufnahmen (24) nach unten wegbewegbar sind.

8. Rundschalttisch nach Anspruch 7,
- **dadurch gekennzeichnet, dass**
- während einer Dreh-Ruhephase (t1) in zumindest einer anderen Arbeitsstation (30.3, 30.4, 30.5) Unterteile (29) befüllbar sind, wobei die diese Unterteile (29) tragenden unteren Aufnahmen (26) in einem Höhenniveau (22c) vorhanden sind, das gleich oder höher dem Höhenniveau (33) der die zugehörigen Oberteile tragenden oberen Aufnahme (24) ist.

9. Rundschalttisch nach Anspruch 7,
- **dadurch gekennzeichnet, dass**
- während einer Dreh-Ruhephase (t1) in einer anderen Arbeitsstation (30.7) eine obere und eine untere Aufnahme (24, 26) beziehungsweise der sie aufweisende obere und untere Aufnahmeträger (20, 22) so übereinander positionierbar sind beziehungsweise ist, dass Unterteile (29) in zugehörige Oberteile (28) schiebbar sind.

10. Rundschalttisch nach Anspruch 9,
- **dadurch gekennzeichnet, dass**
- in ihrer von unten an einer oberen Aufnahme (24) anliegenden Stellung einer unteren Aufnahme (26) das in dieser unteren Aufnahme (26) vorhandene Unterteil (29) nach oben in das in der oberen Aufnahme (24) vorhandene Oberteil (28) schiebbar ist.

11. Rundschalttisch nach Anspruch 9 oder 10,
- **dadurch gekennzeichnet, dass**
- während einer Dreh-Ruhephase (t1) in einer weiteren Arbeitsstation (30.8) SCHLECHT-Behältnisse (12) auswerfbar sind.

12. Rundschalttisch nach einem der Ansprüche 9 bis 11,
- **dadurch gekennzeichnet, dass**
- während einer Dreh-Ruhephase (t1) in einer weiteren Arbeitsstation (30.9) GUT-Behältnisse (12) auswerfbar sind.

13. Rundschalttisch nach Anspruch 12,
- **dadurch gekennzeichnet, dass**
- während einer Dreh-Ruhephase (t1) in einer weiteren Arbeitsstation (30.10) durch leere obere und untere Aufnahmen (24, 26) hindurch Reinigungsluft hindurchleitbar ist.

14. Rundschalttisch nach Anspruch 7,
- **dadurch gekennzeichnet, dass**
- die Mittel zum richtig ausgerichteten Einsetzen noch leerer, geschlossener Behältnisse (12) in bereitstehende obere Aufnahmen (24) im von diesen oberen Aufnahmen (24) nach außen hin begrenzten Innenraum des Rundschalttisches (10) vorhanden sind.

15. Rundschalttisch nach einem der vorstehenden Ansprüche,
- **dadurch gekennzeichnet, dass**
- seine sich abwechselnden Dreh- und Ruhephasen (t1, t2) zeitlich etwa gleich lang sind.

16. Rundschalttisch nach einem der vorstehenden Ansprüche,
- **dadurch gekennzeichnet, dass**
- ein einziger motorischer Antrieb zum getakteten Drehantreiben des Rundschalttisches (10) und zum Verstellen sowohl der oberen Aufnahmen (24) als auch der unteren Aufnahmen (26) vorhanden ist.

17. Rundschalttisch nach einem der vorstehenden Ansprüche,
- **dadurch gekennzeichnet, dass**
- die Oberteile (28) und die Unterteile (29) jeweils Kapseloberteile beziehungsweise Kapselunterteile von Kapseln, insbesondere von Hartgelatinekapseln sind.

## Claims

1. Rotary indexing table (10) for filling containers (12) with powder,
- having containers (12) which each have a pot-like bottom part (29) and a top part (28), wherein, when the bottom part (29) and the top part (28) are in the state in which they are separated from one another, each bottom part (29) of a container (12) can be filled and wherein, when they are in the state in which they are firmly joined together, the container (12) which is formed by them and is filled with powder is directly closed,
- having a rotary drive for the cyclical further transport of the containers (12) in a rotary plane (18) from workstation (30) to workstation (30),
- having a plurality of upper receptacles (24) for in each case at least one top part (28),
- having a plurality of lower receptacles (26) for the at least one bottom part (29) assigned in each case to a top part (28),
- wherein the upper and lower receptacles (24, 26) are adjustable in relation to one another in a first direction of movement and in the opposite direction (80) thereto, in order to separate a top part (28) from a bottom part (29) and in order to put the top part (28) and the bottom part (29) back together to form a container (12),
- wherein the upper and lower receptacles (24, 26) are adjustable in relation to one another in a second direction of movement (76) and in the opposite direction (78) thereto, which second directions of movement (76, 78) are producible by pivoting movements about an axis (60) parallel to the rotational axis (14) of the rotary indexing table (10),
- **characterized in that**
- the adjustments of the upper and lower receptacles (24, 26) are such that
- the upper receptacles (24) are pivotable (76, 78) in a pivoting plane parallel to the rotary plane (18) and the lower receptacles (26) are adjustable in a lifting and lowering movement (80) perpendicular to the pivoting plane.

2. Rotary indexing table according to Claim 1,
- **characterized in that**
- in each case a plurality of upper receptacles (24) are present in a fixed manner in an upper receptacle carrier (20) and in each case a plurality of lower receptacles (26) are present in a fixed manner in a lower receptacle carrier (22).

3. Rotary indexing table according to Claim 1 or 2,
- **characterized in that**,
- in a first workstation (30.1), lower receptacles (26), or a lower receptacle carrier (22) having lower receptacles (26), are or is adjustable downwardly from the rotary plane (18) to an extremely low level (22b) along a groove section that is oriented perpendicularly to the rotary plane (18).

4. Rotary indexing table according to one of the preceding claims,
- **characterized in that**,
- during a cyclical rotary movement (t2) of the rotary indexing table (10) from one workstation to a following workstation, lower receptacles (26), or a lower receptacle carrier (22) having lower receptacles (26), are or is adjustable upwardly or downwardly along a groove portion that is oriented obliquely to the rotary plane (18).

5. Rotary indexing table according to one of the preceding claims,
- **characterized in that**,
- during a cyclical rotary movement (t2) of the rotary indexing table (10) from one workstation to a following workstation, lower receptacles (26), or a lower receptacle carrier having lower receptacles (26), are or is adjustable along a groove portion parallel to the rotary plane (18) at a level parallel to the rotary plane (18).

6. Rotary indexing table according to one of the preceding claims,
- **characterized in that**
- each upper receptacle (24), or each upper receptacle carrier (20), has a pivoting shaft (60),
- each pivoting shaft (60) is connected via a respective gear mechanism (62, 64) to a groove roller (68) guided in an encircling groove (72),
- the longitudinal orientation of this groove (72) has a constant radius (73, 77) within a first groove region, a radius (75) that increases in comparison thereto in a second groove region and a radius (79) that decreases again in comparison thereto in a third groove region, so that, during a rotary movement of the rotary indexing table,
- there is no rotation of the pivoting shaft (60) in the first region,
- there is a rotation of the pivoting shaft (60) in the second region, said rotation pivoting the upper receptacles (24), or an upper receptacle carrier (20) that has upper receptacles (24), radially inwards,
- there is a rotation of the pivoting shaft (60) in the third region, said rotation pivoting the upper receptacles (24) radially outwards again.

7. Rotary indexing table according to one of the preceding claims,
- **characterized in that**,
- in succession during a rotation rest phase (t1) in a first workstation (30.1),
- - closed containers (12) can be inserted into upper receptacles (24),
- - the bottom parts (29) of these containers (12) can be pulled downwardly by their top parts (28) into lower receptacles (26), and
- - these lower receptacles (26) can be moved away downwardly from the upper receptacles (24).

8. Rotary indexing table according to Claim 7,
- **characterized in that**
- bottom parts (29) can be filled during a rotation rest phase (t1) in at least one other workstation (30.3, 30.4, 30.5), wherein the lower receptacles (26) carrying these bottom parts (29) are at a level (22c) which is the same as or higher than the level (33) of the upper receptacle (24) carrying the associated top parts.

9. Rotary indexing table according to Claim 7,
- **characterized in that**,
- during a rotation rest phase (t1) in another workstation (30.7), an upper and a lower receptacle (24, 26), or the upper and lower receptacle carriers (20, 22) that have the latter, can be positioned one above the other such that bottom parts (29) can be pushed into associated top parts (28).

10. Rotary indexing table according to Claim 9,
- **characterized in that**,
- in the position of a lower receptacle (26) in which it rests from below against an upper receptacle (24), the bottom part (29) which is present in this lower receptacle (26) can be pushed upwards into the top part (28) which is present in the upper receptacle (24).

11. Rotary indexing table according to Claim 9 or 10,
- **characterized in that**
- BAD containers (12) can be ejected during a rotation rest phase (t1) in a further workstation (30.8).

12. Rotary indexing table according to one of Claims 9 to 11,
- **characterized in that**
- GOOD containers (12) can be ejected during a rotation rest phase (t1) in a further workstation (30.9).

13. Rotary indexing table according to Claim 12,
- **characterized in that**
- cleaning air can be passed through empty upper and lower receptacles (24, 26) during a rotation rest phase (t1) in a further workstation (30.10).

14. Rotary indexing table according to Claim 7,
- **characterized in that**
- the means for the correctly oriented insertion of still empty, closed containers (12) into available upper receptacles (24) are present in the interior space of the rotary indexing table (10), said interior space being bounded towards the outside by these upper receptacles (24).

15. Rotary indexing table according to one of the preceding claims,
- **characterized in that**
- its alternating rotating and rest phases (t1, t2) have approximately the same temporal length.

16. Rotary indexing table according to one of the preceding claims,
- **characterized in that**
- a single motor drive for cyclically driving the rotary indexing table (10) in rotation and for adjusting both the upper receptacles (24) and the lower receptacles (26) is present.

17. Rotary indexing table according to one of the preceding claims,
- **characterized in that**
- the top parts (28) and the bottom parts (29) are in each case top parts and bottom parts of capsules, in particular of hard gelatin capsules.

## Revendications

1. Table à transfert circulaire (10) pour remplir de poudre des récipients (12),
- avec des récipients (12) qui présentent chacun une partie inférieure (29) du genre pot et une partie supérieure (28), sachant que la partie inférieure respective (29) d'un récipient (12) peut être remplie dans l'état séparé l'une de l'autre de la partie inférieure (29) et de la partie supérieure (28), et sachant que le récipient (12) formé par lesdites parties et rempli de poudre est directement fermé dans leur état fixement placé l'une contre l'autre,
- avec un entraînement en rotation pour faire avancer de manière cadencée les récipients (12) dans un plan de rotation (18), de poste de travail (30) en poste de travail (30),
- avec plusieurs logements supérieurs (24), pour au moins une partie supérieure respective (28),
- avec plusieurs logements inférieurs (26), pour la partie inférieure au moins unique (29) respectivement associée à une partie supérieure (28),
- sachant que les logements supérieurs et inférieurs (24, 26) peuvent être déplacés les uns par rapport aux autres le long d'une première direction de déplacement et dans la direction opposée (80), afin de séparer une partie supérieure (28) d'une partie inférieure (29) et de réunir à nouveau la partie supérieure (28) et la partie inférieure (29) pour former un récipient (12),
- sachant que les logements supérieurs et inférieurs (24, 26) peuvent être déplacés les uns par rapport aux autres le long d'une deuxième direction de déplacement (76) et dans la direction opposée (78), ces deuxièmes directions de déplacement (76, 78) pouvant être produites par des mouvements de pivotement autour d'un axe (60) parallèle à l'axe de rotation (14) de la table à transfert circulaire (10),
**caractérisée en ce que** les déplacements des logements supérieurs et inférieurs (24, 26) sont tels que les logements supérieurs (24) sont pivotants (76, 78) dans un plan de pivotement parallèle au plan de rotation (18) et que les logements inférieurs (26) peuvent être déplacés en un mouvement de levage/abaissement (80) perpendiculaire au plan de pivotement.

2. Table à transfert circulaire selon la revendication 1, **caractérisée en ce que** plusieurs logements supérieurs (24) sont respectivement présents à demeure dans un porte-logements supérieur (20) et plusieurs logements inférieurs (26) sont respectivement présents à demeure dans un porte-logements inférieur (22).

3. Table à transfert circulaire selon la revendication 1 ou 2, **caractérisée en ce que**, dans un premier poste de travail (30.1), des logements inférieurs (26) ou respectivement un porte-logements inférieur (22) présentant des logements inférieurs (26) peut ou peuvent être déplacé(s), le long d'une partie de gorge orientée perpendiculairement au plan de rotation (18), depuis le plan de rotation (18) vers le bas jusqu'à un niveau en hauteur (22b) extrêmement bas.

4. Table à transfert circulaire selon l'une des revendications précédentes, **caractérisée en ce que**, pendant un mouvement de rotation cadencé (t2) de la table à transfert circulaire (10) d'un poste de travail à un poste de travail consécutif, des logements inférieurs (26) ou respectivement un porte-logements inférieur (22) présentant des logements inférieurs (26) peut ou peuvent être déplacé(s), le long d'une partie de gorge orientée en oblique par rapport au plan de rotation (18), vers le haut ou vers le bas.

5. Table à transfert circulaire selon l'une des revendications précédentes, **caractérisée en ce que**, pendant un mouvement de rotation cadencé (t2) de la table à transfert circulaire (10) d'un poste de travail à un poste de travail consécutif, des logements inférieurs (26) ou respectivement un porte-logements inférieur présentant des logements inférieurs (26) peut ou peuvent être déplacé(s), le long d'une partie de gorge parallèle au plan de rotation (18), à un niveau en hauteur parallèle au plan de rotation (18).

6. Table à transfert circulaire selon l'une des revendications précédentes, **caractérisée en ce que**
- chaque logement supérieur (24) ou respectivement chaque porte-logements supérieur (20) possède un arbre de pivotement (60),
- chaque arbre de pivotement (60) est relié par l'intermédiaire d'une transmission respective (62, 64) à une poulie à gorge (68) guidée dans une gorge périphérique (72),
- l'orientation longitudinale de cette gorge (72) présente un rayon constant (73, 77) à l'intérieur d'une première région de gorge, un rayon (75) augmentant par rapport au précédent à l'intérieur d'une deuxième région de gorge et un rayon (79) diminuant à nouveau par rapport au précédent à l'intérieur d'une troisième région de gorge, de sorte que, pendant un mouvement de rotation de la table à transfert circulaire,
- dans la première région, il n'y a pas de rotation de l'arbre de pivotement (60),
- dans la deuxième région, une rotation de l'arbre de pivotement (60) faisant pivoter radialement vers l'intérieur les logements supérieurs (24) ou respectivement un porte-logements supérieur (20) présentant des logements supérieurs (24) est présente,
- dans la troisième région, une rotation de l'arbre de pivotement (60) faisant pivoter à nouveau radialement vers l'extérieur les logements supérieurs (24) est présente.

7. Table à transfert circulaire selon l'une des revendications précédentes, **caractérisée en ce que**, pendant une phase de repos de rotation (t1) dans un premier poste de travail (30.1), successivement,
- des récipients fermés (12) peuvent être installés dans des logements supérieurs (24),
- les parties inférieures (29) de ces récipients (12) peuvent être tirées vers le bas, en éloignement de leurs parties supérieures (28), dans des logements inférieurs (26), et
- ces logements inférieurs (26) peuvent être déplacés vers le bas, en éloignement des logements supérieurs (24).

8. Table à transfert circulaire selon la revendication 7, **caractérisée en ce que**, pendant une phase de repos de rotation (t1) dans au moins un autre poste de travail (30.3, 30.4, 30.5), des parties inférieures (29) peuvent être remplies, les logements inférieurs (26) portant ces parties inférieures (29) étant présents à un niveau en hauteur (22c) qui est à la même hauteur ou plus haut que le niveau en hauteur (33) des logements supérieurs (24) portant les parties supérieures associées.

9. Table à transfert circulaire selon la revendication 7, **caractérisée en ce que**, pendant une phase de repos de rotation (t1) dans un autre poste de travail (30.7), un logement supérieur (24) et un logement inférieur (26), ou respectivement le porte-logements supérieur (20) et le porte-logements inférieur (22) qui présentent ces logements, peuvent être positionnés l'un au-dessus de l'autre de telle sorte que des parties inférieures (29) peuvent être poussées dans des parties supérieures associées (28).

10. Table à transfert circulaire selon la revendication 9, **caractérisée en ce que**, dans la position d'un logement inférieur (26) dans lequel il est appliqué par le bas contre un logement supérieur (24), la partie inférieure (29) présente dans ce logement inférieur (26) peut être poussée vers le haut dans la partie supérieure (28) présente dans le logement supérieur (24).

11. Table à transfert circulaire selon la revendication 9 ou 10, **caractérisée en ce que**, pendant une phase de repos de rotation (t1) dans un autre poste de travail (30.8), des récipients (12) INCORRECTS peuvent être éjectés.

12. Table à transfert circulaire selon l'une des revendications 9 à 11, **caractérisée en ce que**, pendant une phase de repos de rotation (t1) dans un autre poste de travail (30.9), des récipients (12) CORRECTS peuvent être éjectés.

13. Table à transfert circulaire selon la revendication 12, **caractérisée en ce que**, pendant une phase de repos de rotation (t1) dans un autre poste de travail (30.10), de l'air de nettoyage peut être dirigé à travers des logements supérieurs et inférieurs vides (24, 26).

14. Table à transfert circulaire selon la revendication 7, **caractérisée en ce que** les moyens pour installer en orientation correcte des récipients fermés (12) encore vides dans des logements supérieurs disponibles (24) sont présents dans l'espace intérieur de la table à transfert circulaire (10) qui est délimité vers l'extérieur par ces logements supérieurs (24).

15. Table à transfert circulaire selon l'une des revendications précédentes, **caractérisée en ce que** ses phases alternantes de rotation et de repos (t1, t2) sont approximativement de même durée.

16. Table à transfert circulaire selon l'une des revendications précédentes, **caractérisée en ce qu'**un unique entraînement motorisé est présent pour l'entraînement en rotation cadencé de la table à transfert circulaire (10) et pour le déplacement tant des logements supérieurs (24) que des logements inférieurs (26).

17. Table à transfert circulaire selon l'une des revendications précédentes, **caractérisée en ce que** les parties supérieures (28) et les parties inférieures (29) sont respectivement des parties supérieures et des parties inférieures de capsules, en particulier de capsules en gélatine dure.
